# EUROPÄISCHE PATENTSCHRIFT

(11) **EP 1 085 551 B1**
(45) Veröffentlichungstag und Bekanntmachung des Hinweises auf die Patenterteilung: **11.02.2004**
(21) Anmeldenummer: 00119982.7
(22) Anmeldetag: 14.09.2000
(51) Int. Cl.: H01H 71/52

(54) **Verklinkungseinrichtung für einen elektrischen Schalter**
Latching device for a switch
Dispositif d'encliquetage pour un interrupteur

(30) Priorität: 18.09.1999 DE 19944824
(43) Veröffentlichungstag der Anmeldung: 21.03.2001
(73) Patentinhaber: GEYER AG, D-90441 Nürnberg (DE)
(72) Erfinder: Pofahl, Heinz, Dipl.-Ing., 07552 Gera (DE)

(56) Entgegenhaltungen:
- DE-A- 4 116 454
- DE-C- 19 701 470
- US-A- 4 740 770

## Beschreibung

Die Erfindung betrifft eine Verklinkungseinrichtung für einen elektrischen Schalter, insbesondere für einen Leitungsschutzschalter.
Bei den bekannten Ausführungen DE 3517 748 C1, DE 195 07 605 C1 und DE 41 16 454 C2 beeinflußt der für die Fertigungsgenauigkeit und eventuellen Kontaktabbrand benötigte Überhub, der über den Totpunkt hinaus erforderlich ist, die Zeitspanne zwischen dem Auftreten eines zum Auslösen führenden Überstromes und dem Abheben des Kontaktes.
Die DE -OS 15 63 781 A1 beinhaltet einen Schaltmechanismus, dessen Kniegelenk aus dem Schalthebel und einem daran angelenkten, in sich federnd ausgebildeten, Glied besteht. Das Glied wiederum ist mit dem Schalthebel verbunden, der als zweiarmiger Hebel ausgebildet ist und mittels einer Drehachse in einem Langloch drehbar gelagert ist.
Die DE 197 01470 C1 beinhaltet einen Schaltmechanismus, bei der mit Hilfe eines Kniegelenks eine Übertotpunktlage bewirkt wird, wobei der für die Erzeugung des Kontaktdrucks sowie für den Toleranzausgleich und Kontaktabbrands erforderliche Überhub des Kniegelenks durch eine Ausweichbewegung, die eine Längenänderung eines der das Kniegelenk bildenden Schenkel bewirkt, erzeugt wird. Dabei wirkt der als Klinkenhebel dienende Teil des Kniegelenks unmittelbar auf den an einer ortsfesten Achse drehbar gelagerten Kontakthebel ein.

Aufgabe der Erfindung ist, die Verklinkungseinrichtung so auszubilden, daß bei geringstmöglicher Anzahl und Masse der bei der Abschaltung bewegten Teile eine optimale Aufhebung der Verklinkung sowohl bei der thermischen als auch bei der magnetischen Auslösung erfolgt.

Diese Aufgabe wird erfindungsgemäß durch die kennzeichnenden Merkmale des Patentanspruches 1 gelöst.
Vorteilhafte Ausgestaltungen der Erfindung sind Gegenstand der Unteransprüche.

Eine Verklinkungseinrichtung eines elektrischen Schalters, insbesondere eines Leitungsschutzschalters, muß bei der thermischen und bei der magnetischen Entklinkung unterschiedliche Anforderungen erfüllen.
Um einen möglichst konstanten Zeitpunkt der thermischen Entklinkung zu erreichen, müssen die dafür benötigten Kräfte und Wege möglichst gleich bleiben (Entklinkarbeit bleibt konstant). Da sich aber die Reibwerte und damit die Entklinkkräfte bei häufigem Betätigen (Oberflächenverschleiß) verändern, ist es sinnvoll, den Einfluß durch eine entsprechende Übersetzung gering zu halten. Typisch sind Kniehebellösungen, bei denen das Verhältnis der Hebelarmlängen zu den Durchmessern der Lagerachsen den Reibwerteinfluß bestimmen.
Bei einer magnetischen Auslösung (Kurzschlußfall) ist im Gegensatz hierzu ein möglichst schnelles Trennen der beiden Kontaktpartner voneinander notwendig, was mit einer herkömmlichen Kniehebellösung nicht hinreichend realisiert werden kann. Hier ist eine völlige Trennung der beiden Verklinkungspartner von Vorteil (freie Beweglichkeit des Kontaktes unbeeinflußt vom anderen Verklinkungspartner und damit geringere Massen, die beschleunigt werden müssen). Bestimmende Größe ist der Entklinkweg. Entklinkkraftschwankungen spielen in diesem Fall eine untergeordnete Rolle.

Mit der in der Abbildung dargestellten Verklinkungseinrichtung sind für beide Auslösefälle (thermisch bei Überstrom und magnetisch bei Kurzschluß) ideale Bedingungen realisierbar, da bei einem langsamen Kraftanstieg P (thermische Entklinkung) am Klinkenhebel sich die die Verklinkung bewirkenden Teile, Klinkenhebel 2 und Klinkenhebelwiderlager 3, durch eine Drehbewegung an der Gelenkstelle 3A bis über die Totpunktlage hinaus entklinken. Die Reibungen in den Drehpunkten werden untersetzt und Änderungen dieser haben einen geringeren Einfluß (Kniehebelprinzip). Ein sprungartiger Anstieg der Kraft P (Kurzschlußfall) bewirkt dagegen ein Abgleiten des Klinkenhebels 2 vom Klinkenhebelwiderlager 3 aufgrund der Massenträgheit des Klinkenhebelwiderlagers 3 und somit eine Entkopplung beider Teile (Prinzip einer Verrastung). Der Kontakthebel 4 kann sich unbeeinflußt und damit schneller bewegen. An der Gelenkstelle 3A des Kniehebelpaares, Klinkenhebel 2 und Klinkenhebelwiderlager 3, findet jetzt ein Abgleiten und keine Drehbewegung statt, was der wesentliche Inhalt der Erfindung ist.
Beim Einschaltvorgang wird der Klinkenhebel 2 durch die Einklinkkraft P1 gegen das Klinkenhebelwiderlager 3 bewegt, bis sich beide Teile, Klinkenhebel 2 und Klinkenhebelwiderlager 3, in der Übertotpunktlage stabilisieren.
Die Kraft P2 bewirkt im eingeschalteten Zustand des Schalters den Kontaktdruck an der Kontaktstelle 4A und hält im abgeschalteten Zustand des Schalters den Kontakthebel 4 in seiner Ausschaltstellung.

### Legende:

- 1: Schalthebel
- 2: Klinkenhebel
- 3: Klinkenhebelwiderlager
- 4: Kontakthebel
- P: Entklinkkraft

- 2A: Schenkel
- 3A: Gelenkstelle
- 4A: Kontaktstelle
- P1: Einklinkkraft

- 3B: Anschlag

- P2: Kontaktkraft

## Patentansprüche

1. Verklinkungseinrichtung für einen elektrischen Schalter, insbesondere für einen Leitungsschutzschalter, mit einem Schalthebel (1), an dem schwenkbar ein Klinkenhebel (2) angelenkt ist, der mit dem am Kontakthebel (4) angeordneten Klinkenhebelwiderlager (3) ein Kniegelenk (2;3) bildet, durch das eine Übertotpunktlage bewirkt wird,
**dadurch gekennzeichnet,**
**daß** das Klinkenhebelwiderlager (3) an dem der Kontaktstelle (4A) gegenüberliegenden Arm des Kontakthebels (4) so gestaltet und schwenkbar befestigt ist, daß es eine Entklinkung durch eine Drehbewegung des Klinkenhebelwiderlagers (3) an seiner Gelenkstelle sowie eine Entklinkung durch Abgleiten des Klinkenhebels (2) zuläßt.

2. Verklinkungseinrichtung nach Anspruch 1, geeignet für einen elektrischen Schalter,
**dadurch gekennzeichnet,**
- **daß** bei der thermischen Entklinkung durch Überstrom ein langsamer Kraftanstieg P am Klinkenhebel (2) erfolgt, wobei sich die die Verklinkung bewirkenden Teile, Klinkenhebel (2) und Klinkenhebelwiderlager (3), durch eine Drehbewegung an der Gelenkstelle (3A) bis über die Totpunktlage hinaus entklinken, wobei die Reibung in der Gelenkstelle (3A) untersetzt wird und somit Änderungen der Reibung nur einen geringen Einfluß auf die Entklinkkraft haben.
- **daß** bei der magnetischen Entklinkung durch einen hohen Kurzschlußstrom ein sprungartiger Kraftanstieg erfolgt, wobei ein Abgleiten des Klinkenhebels (2) an der Gelenkstelle (3A) aufgrund der Massenträgheit des Klinkenhebelwiderlagers (3) und somit eine Entkopplung zwischen dem Klinkenhebel (2) und dem Klinkenhebelwiderlager (3) bewirkt wird und der Kontakthebel (4) sich dabei, unbeeinflußt von der Bewegung des Klinkenhebels (2), schneller bewegen kann.

3. Verklinkungseinrichtung nach Anspruch 1, geeignet für einen elektrischen Schalter,
**dadurch gekennzeichnet,**
**daß** die Übertotpunktlage des Kniegelenks (2;3) durch den verlängerten Schenkel (2A) des Klinkenhebels (2) bestimmt wird, der sich am Anschlag (3B) des Klinkenhebelwiderlagers (3) abstützt.

## Claims

1. Latching mechanism for an electric switch, in particular for a miniature circuit breaker, with an operating lever (1) acting upon a swivelling latch (2) which forms together with the latch counter bearing (3) fitted on the contact lever (4) a knuckle joint (2;3) that brings about an over-dead-centre position,
**characterised in that**
the latch counter bearing (3) on that arm of the contact lever (4) that is opposite the contact point (4A) is designed and swivel mounted in such a way as to permit unlatching by a rotary movement of the latch counter bearing (3) around its joint, as well as unlatching by slipping of the latch (2).

2. Latching mechanism according to claim 1, suitable for an electric switch,
**characterised in that**
- with thermal unlatching in the presence of an overcurrent, there is a slow rise of the power P at the latch (2), so that the latching elements, namely the latch (2) and the latch counter bearing (3), are unlatched by a rotary movement around the joint (3A) beyond the dead centre position; in this process, the friction at the joint (3A) is stepped down by the length ratio of the knuckle joint elements, so that the impact of friction variations on the unlatching force is negligible.
- with magnetic unlatching in the presence of a high short-circuit current, a power surge occurs, causing a slipping of the latch (2) at the joint (3A) due to the inertia of the latch counter bearing (3) and thus a mechanical uncoupling between the latch (2) and the latch counter bearing (3), so that the contact lever (4) can move more quickly, independently of the latch (2) movement.

3. Latching mechanism according to claim 1, suitable for an electric switch,
**characterised in that**
the over-dead-centre position of the knuckle joint (2;3) is determined by the lengthened leg (2A) of the latch (2) which supports itself on the stop (3B) of the latch counter bearing (3).

## Revendications

1. Mécanisme d'encliquetage pour un interrupteur électrique, notamment pour un interrupteur disjoncteur, doté d'un levier de commande (1) agissant sur un levier à cliquet pivotant (2) qui forme avec le contre-palier du levier à diquet (3) disposé sur le levier de contact (4) une liaison articulée (2;3) capable d'assumer une position au-delà du point mort,
**caractérisé en ce que**
le contre-palier du levier à diquet (3) sur le bras du levier de contact (4) qui est opposé au point de contact (4A) est conçu et monté sur pivot de manière à permettre le décliquetage effectué par un mouvement rotatif du contre-palier du levier à cliquet (3) autour de la liaison articulée, ainsi que le décliquetage par un glissement du levier à cliquet (2).

2. Mécanisme d'encliquetage selon la revendication 1, propre à l'utilisation dans un interrupteur électrique,
**caractérisé en ce que**
- en cas de décliquetage thermique en présence d'un courant de surcharge, la puissance P au levier à cliquet (2) monte lentement, de manière à provoquer le décliquetage des éléments assurant l'encliquetage, à savoir le levier à cliquet (2) et le contre-palier du levier à cliquet (3), par un mouvement rotatif autour de la liaison (3A) au-delà du point mort ; étant donné que le rapport de longueur entre les éléments de la liaison entraîne une démultiplication du frottement au point de liaison (3A), les effets des variations de friction sur la force de décliquetage restent négligeables.
- en cas de décliquetage magnétique en présence d'un courant de court-circuit élevé, la puissance monte en flèche, provoquant le glissement du levier à cliquet (2) au point de liaison (3A) dû à l'inertie du contre-palier du levier à cliquet (3), et par conséquent un découplage mécanique entre le levier à cliquet (2) et le contre-palier du levier à cliquet (3), ce qui permet au levier de contact (4) de se déplacer plus rapidement, indépendamment du mouvement du levier à cliquet (2).

3. Mécanisme d'encliquetage selon la revendication 1, propre à l'utilisation dans un interrupteur électrique,
**caractérisé en ce que**
la position de la liaison articulée (2;3) au-delà du point mort est déterminée par le bras rallongé (2A) du levier à cliquet (2) qui est supporté par la butée (3B) du contre-palier du levier à cliquet (3).
